# EUROPÄISCHE PATENTSCHRIFT

(11) **EP 0 234 240 B1**
(45) Veröffentlichungstag und Bekanntmachung des Hinweises auf die Patenterteilung: **15.05.1991**
(21) Anmeldenummer: 87100604.5
(22) Anmeldetag: 19.01.1987
(51) Int. Cl.: F02M 59/48, F02M 59/44

(54) **Kraftstoffeinspritzpumpe für Brennkraftmaschinen**
Fuel injection pump for internal-combustion engines
Pompe d'injection de combustible pour moteurs à combustion interne

(30) Priorität: 18.02.1986 DE 3605056
(43) Veröffentlichungstag der Anmeldung: 02.09.1987
(73) Patentinhaber: ROBERT BOSCH GMBH, 70442 Stuttgart (DE)
(72) Erfinder: Häfele, Walter, D-7012 Fellbach (DE)

(56) Entgegenhaltungen:
- DE-A- 2 314 596
- DE-A- 3 501 287
- FR-A- 860 603
- FR-A- 1 405 750
- GB-A- 2 123 491
- GB-A- 2 155 560
- US-A- 4 335 685

## Beschreibung

### Stand der Technik

Die Erfindung geht aus von einer Kraftstoffeinspritzpumpe für Brennkraftmaschinen nach dem gattungsbildenden Oberbegriff des Patentanspruchs 1.

Bei solchen Kraftstoffeinspritzpumpen dient die Druckplatte zum Festlegen des Abstandes zwischen Stößel und Kolbenfuß des Pumpenkolbens, ggf. auch zum Einstellen des Förderbeginns der Kraftstoffeinspritzpumpe, und ist zur Minderung des Verschleißes aus hochverschleißfestem Stahl, wie er auch für den Pumpenkolben verwendet wird, hergestellt.

Bei einer bekannten Kraftstoffeinspritzpumpe der gattungsgemäßen Bauart (GB-A-2 123 491) wird die radial vorspringende Stützschulter am Kolbenfuß des Pumpenkolbens von einem Sicherungsring gebildet, der im Topfinneren des Federtellers liegt, wobei der Kolbenfuß mit seiner Stirnfläche über die Druckplatte am Stößel abgestützt ist. Die Druckplatte hat in diesem Fall eine zylindrische, scheibenartige Form und wird über den im Motorgehäuse laufenden, nicht dargestellten Pumpenstößel mittels eines Nockens einer Motornockenwelle angetrieben. Die Druckplatte ist in einer Ausnehmung des Federtellers mittels eines elastischen O-Ringes in ihrer Einbaulage gehalten.

Bei einer anderen bekannten Kraftstoffeinspritzpumpe ähnlicher Bauart (DE-A-31 28 544) wird die Druckplatte an der dem Stößel zugekehrten Unterseite des Federtellers unter Zwischenschaltung einer das Auswechseln der Druckplatte erleichternden Hubscheibe in einer zentrischen, einseitig für ein Werkzeug offenen Ansenkung des Stößels zentriert und kraftschlüssig durch die Andruckfeder in ihrer Einbaulage gehalten.

Beim Hängenbleiben des Pumpenkolbens in seiner oberen Totpunktlage infolge einer Störung und des dadurch bewirkten Abhebens des weiterhin von dem Nocken hin- und herbewegten Stößels vom Pumpenkolben kann bei diesen bekannten Einspritzpumpen die Druckplatte aus der Zentrierung oder der elastischen Halterung an der Unterseite des Federtellers herausfallen und zu einer Beschädigung der Einspritzpumpe führen.

Bei einer bekannten Kraftstoffeinspritzpumpe ähnlicher Bauart (AT-B-201 352) ist zur Vermeidung dieser Beschädigungsgefahr der Einspritzpumpe anstelle der Druckplatte in eine seitliche Ausnehmung des Stößels ein Beilagestück unverlierbar zwischen Federteller und einem Stößelboden eingesetzt, wobei der Federteller einen radialen Einschnitt zur Aufnahme und axialen Festlegung des Kolbenfußes hat. Dieses Beilagestück ist als Federbügel ausgebildet, das in die von außen her zugängliche seitliche Ausnehmung des Stößels eingeschoben wird und sich im eingesetzten Zustand an seinem Umfang im Stößel verspannt. Radial vorstehende und in die seitliche Ausnehmung des Stößels ragende Endstücke des wie ein Innensprengring eingesetzten Beilagestückes halten dieses auch bei abgehobenem Federteller in der Einbaulage im Stößel fest. Dadurch ist auch hier ein Herausfallen des Beilagestückes beim Hängenbleiben des Pumpenkolbens im oberen Totpunkt verhindert. Insgesamt ist aber diese bekannte Anordnung konstruktiv und fertigungstechnisch aufwendig und somit wenig kostengünstig. Außerdem ist das als Auswechselteil ausgebildete Beilagestück, das zur Anpassung des Abstandes zwischen Stößel und Federteller in einem größeren Teilesatz mit unterschiedlichen Stärken zur Verfügung stehen muß, wegen der erforderlichen Verschleißfestigkeit bruchempfindlich und somit für Hochdruckeinspritzpumpen ungeeignet.

### Vorteile der Erfindung

Die erfindungsgemäße Kraftstoffeinspritzpumpe mit den kennzeichnenden Merkmalen des Anspruchs l hat den Vorteil, daß mit konstruktiv einfachen Mitteln eine Sicherung der Druckplatte gegen Herausfallen erzielt wird. Zusätzliche Beilagestücke oder Lagesicherungsteile entfallen. Damit reduziert sich die Zahl der Einzelbauteile und der Montageaufwand. Der Federteller ist als einfaches Stanzteil herstellbar, die Nasen werden aus dem Federteller selbst freigeschnitten und ausgebogen. Federteller und Druckplatte lassen sich einfach montieren. Im eingebauten Zustand fixieren sie sich selbst, so daß zusätzliche Maßnahmen hierfür überflüssig sind.

Durch die in den weiteren Ansprüchen aufgeführten Maßnahmen sind vorteilhafte Weiterbildungen und Verbesserungen der im Anspruch 1 angegebenen Kraftstoffeinspritzpumpe möglich.

Eine vorteilhafte Ausführungsform der Erfindung ergibt sich dabei aus Anspruch 2. Hier ist die Druckplatte als kostengünstiges Drehteil ausgebildet, das ohne zusätzliche Bearbeitungsvorgänge hergestellt werden kann. Durch die Anordnung der Nasen im Federteller läßt sich die Druckplatte ohne Schwierigkeit bei noch nicht montiertem Pumpenkolben in den Federteller von der offenen Seite her in schräger Lage durch die Nasen hindurchführen. Anschließend liegt der Bund auf den beiden Nasen auf. Nach Einführen des Kolbenfußes in das Topfinnere wird die Druckplatte gehindert, sich wieder schräg ausrichten zu können, so daß sie nicht durch die Nasen hindurch herausfallen kann. Die Druckplatte ist in jeder Position von Pumpenkolben und Stößel damit gegen Herausfallen aus dem Federteller zuverlässig gesichert.

Eine vorteilhafte Ausführungsform der Erfindung ergibt sich auch aus Anspruch 5. Durch diese Maßnahmen gewinnt man eine fertigungstechnische einfache Herstellung der Arretiernasen für die Druckplatte im Federteller.

Eine vorteilhafte Ausführungsform der Erfindung ergibt sich auch aus Anspruch 6. Durch diese Ausbildung der Einsetzöffnung des Kolbenfußes in dem topfförmigen Federteller läßt sich der mit der Druckplatte versehene Federteller leicht über den Kolbenfuß auf den Pumpenkolben aufschieben, wo er sich unter der Wirkung der Andruckfeder selbst arretiert.

### Zeichnung

Die Erfindung ist anhand von in der Zeichnung dargestellten Ausführungsbeispielen in der nachfolgenden Beschreibung näher erläutert. Es zeigen:
- Fig. 1: ausschnittweise einen Längsschnitt einer Kraftstoffeinspritzpumpe,
- Fig. 2: eine vergrößerte Darstellung einer Draufsicht eines Federtellers der Kraftstoffeinspritzpumpe in Fig. 1,
- Fig. 3: einen Schnitt längs der Linie III-III in Fig. 2,
- Fig. 4: eine Ansicht des Federtellers gemäß Pfeil IV in Fig. 2,
- Fig. 5: eine Seitenansicht einer Druckplatte der Kraftstoffeinspritzpumpe in Fig. 1
- Fig. 6: eine Draufsicht eines Federtellers der Kraftstoffeinspritzpumpe in Fig. 1 gemäß einem weiteren Ausführungsbeispiel,
- Fig. 7: einen Schnitt längs der Linie VII-VII in Fig. 6,
- Fig. 8: eine Ansicht des Federtellers gemäß Pfeil VIII in Fig. 6,
- Fig. 9: eine Seitenansicht einer Druckplatte der Kraftstoffeinspritzpumpe in Fig. 1 gemäß einem weiteren Ausführungsbeispiel.
- Fig. 10: eine Unteransicht der Druckplatte in Fig. 9.

### Beschreibung der Ausführungsbeispiele

Die in Fig. 1 im Längsschnitt ausschnittweise zu sehende Kraftstoffeinspritzpumpe hat ein Gehäuse 10, eine darin gelagerte Welle 11 mit mindestens einem darauf drehfest aufsitzenden Nocken 12, der über eine Rolle 13 mit einem Stößel 14 zum Antrieb eines Pumpenkolbens 15 in Eingriff steht. Der Stößel 14 ist in einer Bohrung 16 des Gehäuses 10 axial verschieblich geführt. Der Pumpenkolben 15, der mit einem nicht dargestellten, im Gehäuse 10 angeordneten Pumpenzylinder einen Druck- oder Arbeitsraum einschließt, ist lediglich mit seinem unteren Teil dargestellt, der von einem Kolbenfuß 17 begrenzt ist. Der Kolbenfuß 17 weist eine Stützschulter 18a an einem radial vorspringenden Ringflansch 18 auf, der zusammen mit dem Kolbenfuß auf zwei diametral gegenüberliegenden Seiten abgeflacht ist. Der Ringflansch 18 wird von einem Federteller 19 hintergriffen, der topfartig ausgewölbt ist. An der Unterseite des Topfrandes 191 des Federtellers 12 liegt eine als Druckfeder ausgebildete Andruckfeder 20 an, die sich gehäuseseitig abstützt. Zwischen dem Kolbenfuß 17 und dem Stößel 14 ist eine Druckplatte 21 angeordnet. Durch die Andruckfeder 20 wird der Federteller 19 an den Stößelboden 141 angepreßt, und der Kolbenfuß 17 liegt beim Druckhub über die Druckplatte 21 an dem Stößelboden 141 kraftschlüssig an. Die axiale Höhe oder Dicke der Druckplatte 21 überbrückt den Abstand zwischen Stößelboden 141 und Kolbenfuß 17 unter Belassung eines geringen Axialspiels, das für das Verdrehen des Pumpenkolbens 15 zur Fördermengenänderung erforderlich ist.

Der Federteller 19 ist in Fig. 2 - 4 und die Druckplatte 21 ist in Fig. 5 vergrößert dargestellt. In Fig. 3 und 4 ist deutlich die topfartige Auswölbung des Federtellers 19 zu sehen, der an seinem Boden 192 eine Montageöffnung 22 zum Durchstecken des Kolbenfußes 17 mit Ringflansch 18 aufweist. Wie in Fig. 2 zu erkennen ist, ist die Montageöffnung 22 asymmetrisch mit einer kleinen lichten Weite in der einen Erstreckungsrichtung und mit einer wesentlich größeren lichten Weite in einer dazu rechtwinkeligen Erstreckungsrichtung ausgebildet, wobei die lichten Weiten den Abmessungen des Kolbenfußes 17 mit Ringflansch 18 angepaßt sind. An der Innenwand des zylindrischen Topfteils 193 des Federtellers 19 springen mit Abstand vom Topfboden 192 zwei Nasen 23,24 radial in das Topfinnere vor. Die Nasen 23,24 werden von Zungen oder Lappen gebildet, die aus dem zylindrischen Topfteil 193 freigeschnitten (Fig. 4) und dann nach innen ausgebogen sind (Fig. 3). Wie aus Fig. 2 ersichtlich, sind die beiden Nasen 23,24 außermittig derart angeordnet, daß ihre jeweils durch die Nasenmitten und durch die Topfachse verlaufenden Längsebenen einen stumpfen Winkel α miteinander einschließen. Die Spuren dieser durch die Nasenmitten und durch die Topfachse verlaufenden Längsebenen sind in Fig. 2 strichpunktiert angedeutet.

Die in Fig. 5 im Verhältnis zu dem Federteller 19 maßstabsgerecht dargestellte Druckplatte 21 ist als rotationssymmetrische Bundscheibe ausgebildet, die aus einer zylindrischen Scheibe 25 und einem daran einstückig angesetzten, über den Umfang der Scheibe 25 vorstehenden Bund 26 besteht. Der Radius der Scheibe 25 ist kleiner gewählt als der lichte radiale Abstand der Nasen 23,24 von der Achse des Federtellers, während der Außendurchmesser des Bundes 26 größer gewählt ist als die größte lichte Weite zwischen den Nasen 23,24. Auf diese Weise kann die Druckplatte 21 in Schrägstellung von der Öffnungsseite des topfförmigen Federtellers 19 aus mit dem Bund 26 durch die Nasen 23,24 hindurch zwischen die Nasen 23,24 einerseits und dem Topfboden 192 andererseits eingeführt werden. Nach horizontaler Ausrichtung der Druckplatte 21 liegt nunmehr der Bund 26 auf den Nasen 23,24 auf, während die zylindrische Scheibe 25 zwischen den Nasen 23,24 hindurch nach unten ragt. Wird nunmehr der Kolbenfuß 17 mittels Verdrehung durch die Montageöffnung 22 hindurchgeführt, bis der Kolbenfuß 17 im Topfinnern zum Liegen kommt und der Topfboden 192 den Ringflansch 18 hintergreift, so wird durch die nunmehr an der Unterseite des Topfrandes 191 angreifende Andruckfeder 20 der Topfboden 192 in der Umgebung der Montageöffnung 22 an den Ringflansch 18 angepreßt. Durch den Kolbenfuß 17 wird damit die auf die Nasen 23,24 aufliegende Druckplatte 21 in dieser Stellung fixiert, kann sich nicht mehr schräg stellen und dadurch nicht aus der Halterung an den Nasen 23,24 herausfallen, auch dann nicht, wenn die kraftschlüssige Verbindung zwischen Federteller 19 und Stößel 14 infolge Hängenbleibens des Pumpenkolbens 15 im oberen Totpunkt aufgehoben wird.

Der Federteller 19' und die Druckplatte 21' gemäß dem weiteren Ausführungsbeispiel, das in Fig. 7 - 10 dargestellt ist, ist nur geringfügig modifiziert, so daß gleiche Bauteile mit gleichen Bezugszeichen versehen sind, die jedoch zur Unterscheidung mit einem Beistrich gekennzeichnet sind.

Wie aus Fig. 6 zu sehen ist, sind die gleichermaßen aus dem zylindrischen Topfteil 193' als Lappen oder Zungen freigeschnittenen und in das Topfinnere abgebogenen Nasen 23' und 24' mittig angeordnet und liegen sich diametral gegenüber. Im übrigen ist der topfförmig ausgewölbte Federteller 19' identisch dem Federteller gemäß Fig. 2 - 4 ausgebildet.

Die in Fig. 9 und 10 zu sehende Druckplatte 21' ist wiederum als rotationssymmetrische Bundscheibe mit einer zylindrischen Scheibe 25' und einem einstückigen Bund 26' ausgebildet. Der Bund 26' und die Scheibe 25' sind auf beiden diametralen Seiten der gleichen Erstreckungsrichtung und die Scheibe 25 zusätzlich auf beiden diametralen Seiten der dazu rechtwinkeligen Erstreckungsrichtung symmetrisch zur Achse der Druckplatte 21 abgeflacht, und zwar auf ein Maß, das geringfügig kleiner ist als der lichte Abstand der Nasen 23,24 voneinander. Es ergeben sich somit die Flächen 27' und 28' an Scheibe 25' und dem Bund 26' und die Flächen 29' und 30' nur auf der Scheibe 25'.

Auf der dem Bund 26' gegenüberliegenden Stirnseite trägt die Scheibe 25 einen einstückig angeformten Zylinderzapfen 31', dessen Außendurchmesser kleiner ist als der lichte Abstand der beiden Nasen 23', 24' im Federteller 19'. Die gesamte axiale Höhe der Druckplatte 21' ist größer gewählt als der Abstand der Nasen 23',24' von der Innenseite des Topfbodens 192', während die axiale Höhe der Scheibe 25' mit dem Bund 26' etwa gleich diesem vorstehend definierten Maß gewählt ist. Durch diese Ausbildung der Druckplatte 21' kann diese von der offenen Seite des Federtellers 19' her über die beiden Flächen 27' und 28' durch die Nasen 23' und 24' hindurch bis an die Innenseite des Topfbodens 192' geführt werden. In dieser Stellung befindet sich nur der Zylinderzapfen 31' zwischen den Nasen 23' und 24'. Nach Drehen der Druckplatte 21' um 90' kann diese über die Flächen 29' und 30' der Scheibe 25' soweit zurückgezogen werden, bis der Bund 26' auf den beiden Nasen 23' und 24' aufliegt. Durch die Flächen 29' und 30', die an den Nasen 23' und 24' anliegen, ist eine Drehung der Druckplatte 21' sicher verhindert. Durch den durch die Montageöffnung 22' hindurchgeführten Kolbenfuß 17 wird die Druckplatte 21' an einer axialen Verschiebung gehindert. Wie bei dem Ausführungsbeispiel in Fig. 5 ist auch bei der Druckplatte 21' der Außendurchmesser des Bundes 26' kleiner gewählt als der Innendurchmesser des zylindrischen Topfteils 193' des Federtellers 19' und größer als der lichte Abstand zwischen den Nasen 23' und 24'.

## Patentansprüche

1. Kraftstoffeinspritzpumpe für Brennkraftmaschinen mit mindestens einem axial verschiebbaren Pumpenkolben (15), mit einem von einem Nocken (12) in Hubbewegung versetzbaren Stößel (14) zum Antrieb des Pumpenkolbens (15), mit einer Andruckfeder (20) zum kraftschlüssigen Ineingriffhalten von Nocken, Stößel und Pumpenkolben, die sich einerseits am Gehäuse (10) der Kraftstoffeinspritzpumpe und andererseits an einem topfartig ausgewölbten Federteller (19, 19') abstützt, der mit seinem eine Montageöffung (22; 22') aufweisenden Topfboden (192; 192') eine am Kolbenfuß (17) des Pumpenkolbens (15) radial vorspringende Stützschulter (18a) derart hintergreift, daß der Kolbenfuß (17) im Topfinneren liegt, und mit einer zwischen dem Kolbenfuß (17) und dem Stößel (14) einliegenden Druckplatte (21, 21'),
dadurch gekennzeichnet,
daß die Montageöffnung (22; 22') zum Durchstecken von Kolbenfuß (17) und Stützschulter (18a) ausgebildet ist, daß von der Innenwand eines zylindrischen Topfteils (192; 192') mindestens zwei Nasen (23, 24; 23, 24') vorspringen und daß die Druckplatte (21; 21) an ihrem zum Topfboden (192; 192') weisenden Ende einen radial überstehenden Flansch (26; 26) trägt, dessen größter Außendurchmeser kleiner als der lichte Durchmesser des zylindrischen Topfteils (193, 193') und in mindestens einer Erstreckungsrichtung größer als der lichte Abstand der beiden Nasen (23, 24; 23', 24') ist, während der Außendurchmesser der restlichen Druckplatte (21; 21') in dieser und in mindestens einer weiteren, vorzugsweise dazu rechtwinkligen, Erstreckungsrichtung kleiner als der lichte-Abstand der beiden Nasen (23, 24; 23', 24') voneinander ist.

2. Einspritzpumpe nach Anspruch 1, **dadurch gekennzeichnet**, daß die Druckplatte (21) als rotationssymmetrische Bundscheibe ausgebildet ist, wobei der Außendurchmesser des Bundes (26) kleiner als der lichte Durchmesser des zylindrischen Topfteils (193) und größer als der lichte Abstand der Nasen (23,24) voneinander und der Radius der Scheibe (25) kleiner als der radiale Abstand der Nasen (23,24) von der Topfachse bemessen ist, und daß die beiden Nasen (23,24) außermittig derart angeordnet sind, daß ihre jeweils durch die Nasenmitten und durch die Topfachse verlaufenden Längsebenen einen stumpfen Winkel (α) miteinander einschließen, so daß bei fehlendem Kolbenfuß (17) die Druckplatte (21) von der offenen Seite des Federtellers (19) her in Schrägstellung zumindest mit dem Bund (26) durch die Nasen (23,24) hindurch zwischen Nasen (23,24) und Topfboden (192) einführbar ist.

3. Einspritzpumpe nach Anspruch 1, **dadurch gekennzeichnet**, daß die Druckplatte (21') als rotationssymmetrische Bundscheibe ausgebildet ist, wobei der Außendurchmesser von Bund (26) und Scheibe (25) kleiner als der lichte Durchmesser des zylindrischen Topfteils (193') und größer als der lichte Abstand der Nasen (23',24') voneinander bemessen ist, daß der Bund (26') und die Scheibe (25') auf beiden diametralen Seiten einer gleichen Erstreckungsrichtung und die Scheibe (25) zusätzlich auf beiden diametralen Seiten einer dazu rechtwinkeligen Erstreckungsrichtung symmetrisch zur Längsachse auf ein Maß abgeflacht ist, das geringfügig kleiner als der lichte Abstand der Nasen (23',24') voneinander ist, und daß die Nasen (23', 24') einander diametral gegenüberliegend angeordnet sind und einen Abstand von dem Topfboden (192') aufweisen, der größer ist als die gemeinsame axiale Höhe von Scheibe (25') und Bund (26').

4. Einspritzpumpe nach Anspruch 3, **dadurch gekennzeichnet**, daß die Druckplatte (21') an ihrem vom Bund (26') abgekehrten Ende einen einstückig angeformten Zylinderzapfen (31') trägt, dessen Außendurchmesser kleiner als der lichte Abstand der Nasen (23',24') voneinander ist, und daß die axiale Gesamthöhe von Zylinderzapfen (31'), Scheibe (25') und Bund (26') größer ist als der Abstand der Nasen (23',24') vom Topfboden (192').

5. Einspritzpumpe nach einem der Ansprüche 1 - 4, **dadurch gekennzeichnet**, daß die Nasen (23,24; 23',24') von Zungen gebildet sind, die aus der Wand des zylindrischen Topfteils (192; 192') freigeschnitten und ausgebogen sind.

6. Einspritzpumpe nach einem der Ansprüche 1 - 5, **dadurch gekennzeichnet**, daß die dem Topfboden (192; 192') zugekehrte Unterseite des an der Topföffnung radial wegstehenden Topfrandes (191; 191') die Abstützfläche für die Andruckfeder (20) bildet.

7. Einspritzpumpe nach einem der Ansprüche 1 - 6, **dadurch gekennzeichnet**, daß die Stützschulter (18a) am Kolbenfuß (17) von einem Ringflansch (18) gebildet ist, der an diametral gegenüberliegenden Seiten, vorzugsweise zusammen mit dem Kolbenfuß (17), abgeflacht ist,und daß die Montageöffnung (22; 22') im Topfboden (192; 192') asymmetrisch mit einer kleinen lichten Weite in der einen Erstreckungsrichtung und mit einer wesentlich größeren lichten Weite in einer dazu rechtwinkeligen Erstreckungsrichtung ausgebildet ist, wobei die lichten Weiten den Abmessungen des Ringflansches (18) angepaßt sind.

## Claims

1. Fuel injection pump for internal-combustion engines with at least one axially displaceable pump plunger (15), with a tappet (14), to which a lifting motion can be imparted by a cam (12), for driving the pump plunger (15), with a contact-pressure spring (20) for holding cam, tappet and pump plunger nonpositively in engagement, which is supported on the one hand against the casing (10) of the fuel injection pump and on the other hand against a spring plate (19, 19') with a pot-like convexity which engages with its pot bottom (192; 192'), having an assembly opening (22; 22'), behind a supporting shoulder (18a) projecting radially on the plunger foot (17) of the pump plunger (15) in such a way that the plunger foot (17) lies in the interior of the pot, and with a pressure plate (21, 21') which rests between the plunger foot (17) and the tappet (14), characterised in that the assembly opening (22; 22') is designed for pushing through the plunger foot (17) and the supporting shoulder (18a), in that at least two projections (23, 24; 23, 24') project from the inner wall of a cylindrical pot part (192; 192') and in that, at its end pointing towards the pot bottom (192; 192'), the pressure plate (21; 21) bears a radially projecting flange (26; 26), the largest outside diameter of which is smaller than the clear diameter of the cylindrical pot part (193, 193') and is larger in at least one direction of extension than the clear distance between the two projections (23, 24; 23', 24'), while the outside diameter of the remainder of the pressure plate (21; 21') in this direction of extension and in at least one further direction of extension, preferably at right angles thereto, is smaller than the clear distance between the two projections (23, 24; 23', 24').

2. Injection pump according to Claim 1, characterised in that the pressure plate (21) is designed as a rotationally symmetrical collar disc, the outside diameter of the collar (26) being smaller than the clear diameter of the cylindrical pot part (193) and larger than the clear distance between the projections (23, 24) and the radius of the disc (25) is smaller than the radial distance of the projections (23, 24) from the pot axis, and in that the two projections (23, 24) are arranged off-centre in such a way that their longitudinal planes, in each case extending through the centres of the projections and through the pot axis, enclose an obtuse angle (α) with one another, with the result that, in the absence of the plunger foot (17), the pressure plate (21) can be introduced in an oblique position from the open side of the spring plate (19), at least with the collar (26), through the projections (23, 24), between the projections (23, 24) and the pot bottom (192).

3. Injection pump according to Claim 1, characterised in that the pressure plate (21') is designed as a rotationally symmetrical collar disc, the outside diameter of collar (26) and disc (25) being smaller than the clear diameter of the cylindrical pot part (193') and larger than the clear distance between the projections (23', 24'), in that the collar (26') and the disc (25') are flattened on both diametrical sides of an identical direction of extension and the disc (25) are flattened symmetrically to the longitudinal axis on both diametrical sides of an identical direction of extension and the disc (25) in addition on both diametrical sides of a direction of extension at right angles thereto, to a dimension which is slightly smaller than the clear distance between the projections (23', 24'), and in that the projections (23', 24') are arranged diametrically opposite one another and are at a distance from the pot bottom (192') which is greater than the common axial height of disc (25') and collar (26').

4. Injection pump according to Claim 3, characterised in that, at its end facing away from the collar (26'), the pressure plate (21') bears an integrally formed cylindrical spigot (31'), the outside diameter of which is smaller than the clear distance between the projections (23', 24'), and in that the total axial height of cylindrical spigot (31'), disc (25') and collar (26') is greater than the distance of the projections (23', 24') from the pot bottom (192').

5. Injection pump according to one of Claims 1 - 4, characterised in that the projections (23, 24; 23', 24') are formed by tongues which are cut free and bent out from the wall of the cylindrical pot part (192; 192').

6. Injection pump according to one of Claims 1 - 5, characterised in that the underside, facing the pot bottom (192; 192'), of the pot rim (191; 191') projecting radially at the pot opening forms the supporting surface for the contact-pressure spring (20).

7. Injection pump according to one of Claims 1 - 6, characterised in that the supporting shoulder (18a) on the plunger foot (17) is formed by an annular flange (18) which is flattened on diametrically opposite sides, preferably together with the plunger foot (17), and in that the assembly opening (22; 22') in the pot bottom (192; 192') is formed asymmetrically with a small clear width in one direction of extension and with a considerably larger clear width in a direction of extension at right angles thereto, the clear widths being matched to the dimensions of the annular flange (18).

## Revendications

1. Pompe d'injection de carburant pour moteurs à combustion interne comprenant un piston de pompe (15) déplaçable dans le sens axial, un poussoir (14) pouvant être déplacé par une came (12) dans un mouvement de levage pour entraîner le piston de pompe (15), un ressort de pression (20) pour le maintien en prise par interpénétration de force de la came, du poussoir et du piston de pompe, qui s'appuie d'une part sur le carter (10) de la pompe d'injection de carburant et, d'autre part, sur une cuvette de ressort (19, 19') bombée en forme de pot qui, par sa base de pot (192, 192') présentant une ouverture de montage (22, 22'), saisit par l'arrière un épaulement d'appui (18a) faisant saillie radialement sur le pied (17) du piston de pompe (15), de telle sorte que le pied de piston (17) se trouve à l'intérieur du pot et, en outre, une plaque d'appui (21, 21') engagée entre le pied de piston (17) et le poussoir (14), caractérisée en ce que l'ouverture de montage (22, 22') pour l'enfoncement du pied de piston (17) et de l'épaulement d'appui (18a) est constituée de telle sorte que deux talons (23, 24) font saillie au moins hors de la paroi intérieure d'une partie de pot (192, 192') cylindrique et en ce que la plaque d'appui (21, 21') porte à son extrémité orientée vers la base du pot (192, 192') une bride (26, 26') faisant saillie radialement, dont le plus grand diamètre extérieur est inférieur au diamètre intérieur de la partie de pot (193, 193') cylindrique et est, au moins dans une direction d'extension, supérieur à la distance intérieure des deux talons (23, 24 23', 24') tandis que le diamètre extérieur de la plaque d'appui (21, 21') restante est inférieur dans cette direction d'extension et, dans, au moins une autre direction d'extension, de préférence perpendiculaire à celle-ci, inférieure à la distance intérieure des deux talons (23, 24 ; 23', 24') entre eux.

2. Pompe d'injection selon 1a revendication 1, caractérisée en ce que la plaque d'appui (21) est constituée par une collerette à rebord symétrique en rotation, dont le diamètre extérieur de la collerette (26) est inférieur au diamètre intérieur de la partie pot (193) cylindrique et supérieur à la distance intérieure des talons (23, 24) entre eux, en ce que le rayon du disque (25) est inférieur à la distance radiale des talons (23, 24), mesurée de l'axe de pot et en ce que les deux talons (23, 24) sont disposés excentriquement de telle sorte que leurs plans longitudinaux passant respectivement par les paliers des talons et par l'axe du pot forment entre eux un angle obtus (α), de telle sorte qu'en l'absence du pied de piston (17), la plaque d'appui (21) qui peut être introduite par le côté ouvert de la cuvette de ressort (19), en position oblique, au moins avec la collerette (26), à travers les talons (23, 24) et entre les talons (23, 24), et à travers la base du pot (192).

3. Pompe d'injection selon la revendication 1, caractérisée en ce que la plaque d'appui (21') est constituée par une rondelle à rebord symétrique en rotation, dont le diamètre extérieur de la collerette (26) et du disque (25) est dimensionné inférieur au diamètre intérieur de la partie de pot (193') cylindrique et supérieur à la distance intérieure des talons (23', 24') entre eux, de telle sorte que la collerette (26') et le disque (25') sont aplatis sur deux côtés diamétraux d'une même direction d'extension et que le disque (25) est, en plus, aplatie sur deux côtés diamétraux d'une direction d'extension perpendiculaire à la première, symétriquement par rapport à l'axe longitudinal, à une dimension légèrement inférieure à la distance intérieure des talons (23',24'), et en ce que les talons (23',24') sont disposés diamétralement opposés et présentent une distance à la base du pot (192') qui est supérieure à la hauteur axiale commune du disque (25') et de la collerette (26').

4. Pompe d'injection selon la revendication 3, caractérisée en ce que la plaque d'appui (21') porte à son extrémité éloignée de la collerette (26') un tenon cylindrique (3l') formé d'une seule pièce, dont le diamètre extérieur est inférieur à la distance intérieure des talons (23', 24') et en ce que la hauteur axiale totale du tenon cylindrique (31'), du disque (25') et de la collerette (26') est supérieure à la distance des talons (23', 24') à la base du pot (192').

5. Pompe d'injection selon l'une des revendications 1-4, caractérisée en ce que les talons (23, 24 ; 23', 24') sont constitués par des languettes détachées dans la paroi de la partie de pot (192, 192') cylindrique et pliées (vers l'intérieur).

6. Pompe d'injection selon l'une des revendications 1-5, caractérisée en ce que la face inférieure du bord du pot (191, 191'), opposée à la base du pot (192, 192') et s'écartant radialement sur l'ouverture du pot constitue la surface d'appui du ressort e pression (20).

7. Pompe à injection d'après l'une des revendications 1-6, caractérisée en ce que l'épaulement d'appui du pied du piston (17) est constitué par une bride annulaire (18), qui est aplatie sur des côtés diamétralement opposés, de préférence conjointement avec le pied de piston (17) et en ce que l'ouverture de montage (22, 22') dans la base du pot (192, 192') est constituée asymétriquement avec une petite largeur intérieure dans l'une des directions d'extension et une largeur intérieure beaucoup plus grande dans une direction d'extension perpendiculaire à celle-ci, les largeurs intérieures étant adaptées aux dimensions de la bride annulaire (18).
